# FASCICULE DE BREVET EUROPEEN

(11) **EP 2 177 292 B1**
(45) Date de publication et mention de la délivrance du brevet: **04.05.2011**
(21) Numéro de dépôt: 09360045.0
(22) Date de dépôt: 15.10.2009
(51) Int. Cl.: B21D 43/09, B21D 1/02, B29C 53/18, B21F 1/02

(54) **Dispositif de redressage et d'amenée d'une bande de matière semi-rigide dans une machine**
Vorrichtung zum Richten und Zuführen von einem halbstarren Materialstreifen in eine Maschine
Device for straightening and feeding a semi-rigid band of material into a machine

(30) Priorité: 17.10.2008 FR 0805757
(43) Date de publication de la demande: 21.04.2010
(73) Titulaire: Dimeco Alipresse S.A.S., 25480 Pirey (FR)
(72) Inventeur: Boeuf, Laurent, 70130 Seveux (FR); Aubry, Marc, 25115 Pouilley les Vignes (FR)
(74) Mandataire: Nithardt, Roland

(56) Documents cités:
- EP-A- 0 060 965
- WO-A-2005/065862
- JP-A- 54 153 748
- JP-U- 54 055 646
- US-A1- 2008 098 786

## Description

### Domaine technique:

La présente invention concerne un dispositif de redressage et d'amenée d'une bande de matière semi-rigide dans une machine, notamment d'une tôle métallique dans une presse ou similaire, le dispositif comportant au moins un châssis inférieur portant un jeu de rouleaux redresseurs inférieurs, un châssis supérieur portant un jeu de rouleaux redresseurs supérieurs disposés en quinconce par rapport aux rouleaux redresseurs inférieurs, des moyens de traction de la bande de matière disposés en amont et en aval desdits jeux de rouleaux redresseurs, des moyens de réglage de la position des rouleaux redresseurs supérieurs par rapport aux rouleaux redresseurs inférieurs, et des moyens d'ouverture et de fermeture desdits châssis supérieur et inférieur agencés pour, en position de fermeture, pincer la bande de matière entre les rouleaux redresseurs inférieurs et supérieurs, et en position d'ouverture, libérer la bande matière des contraintes desdits rouleaux redresseurs.

Un tel dispositif est décrit par exemple, dans le document US-A-2008098786.

### Technique antérieure :

Le terme de « bande de matière semi-rigide » n'est pas limité à une bande proprement dite ayant une certaine largeur, mais aussi à un fil, un câble, un toron ou similaire. De même, l'invention s'applique à tout type de matière semi-rigide et en particulier de la tôle métallique. Une des applications particulières concerne le travail des tôles métalliques enroulées en bobines, qui alimentent des lignes de découpe, poinçonnage, emboutissage, pliage, etc. pour fabriquer des pièces métalliques par exemple pour l'industrie automobile. Dans ce domaine d'application, on utilise des presses ou similaires alimentées par un dévidoir de bobines, un redresseur de tôles qui déroule la tôle de sa bobine et la redresse pour lui enlever son cintrage, et un dispositif d'avance pas à pas de la tôle dans la presse qui alternativement maintient et libère la tôle en fonction des cycles d'avance et de coupe de la presse.

En fonction de la longueur de la ligne de fabrication, le redresseur et le dispositif d'avance sont des modules distincts et séparés par une réserve de tôle pour assurer un fonctionnement en continu de la presse, ou ne forment qu'une seule et même machine, appelée communément « redresseur-amenage », la réserve de tôle étant située en amont au niveau du dévidoir

L'invention concerne plus particulièrement ce type de machine qui combine le redressage de la tôle et l'amenée de cette tôle dans la presse. Cette machine comporte une fonction appelée communément de « pinçage-dépinçage » de la tôle, synchronisée avec les cycles d'alimentation et de coupe de la presse. Pendant la phase d'alimentation de la presse, la tôle est pincée entre les rouleaux redresseurs inférieurs et les rouleaux redresseurs supérieurs pour subir l'opération de redressage. Pendant la phase de coupe ou d'emboutissage de la tôle dans la presse, il est nécessaire de libérer la tôle de ses contraintes, donc de dépincer la tôle, pour permettre son repositionnement automatique dans l'outil de presse.

Dans les machines actuelles, la fonction de dépinçage est réalisée par l'ouverture du tablier supérieur selon un mouvement de rotation autour d'un axe de pivotement déporté sur un des côtés des tabliers à la manière d'une mâchoire, ou par le soulèvement du tablier supérieur selon un mouvement de translation verticale le long de colonnes de guidage spécifiques. Ces mouvements sont générés par des actionneurs hydrauliques ou électromécaniques, qui nécessitent obligatoirement une alimentation en énergie pour maintenir la position pincée. Ces mécanismes sont encombrants, complexes à mettre en oeuvre et très onéreux aussi bien en besoin d'équipement qu'en besoin d'énergie. De plus, ils génèrent une forte inertie et sont de ce fait limités en cadence. Ils ne sont pas adaptés pour équiper des machines déjà en service. Dans ces machines, les rouleaux redresseurs peuvent être portés par un berceau unique, ce qui interdit le réglage individuel de la pénétration de chacun des rouleaux redresseurs.

Les solutions actuelles ne sont donc pas satisfaisantes.

### Exposé de l'invention :

La présente invention vise à pallier ces inconvénients en proposant un dispositif « redresseur-amenage » pourvu d'une fonction de « pinçage-dépinçage » réalisée par des moyens compacts, simples, économiques, fiables, générant une très faible inertie, donc pouvant répondre à des cadences élevées, ne nécessitant pas d'énergie pour maintenir la position pincée, pouvant être adaptés sur des machines déjà en service, tout en permettant un réglage précis et individuel de la pénétration de chacun des rouleaux redresseurs.

Dans ce but, l'invention concerne un dispositif du genre indiqué en préambule, caractérisé en ce que lesdits moyens d'ouverture et de fermeture desdits châssis sont intégrés auxdits moyens de réglage de la position des rouleaux redresseurs supérieurs, sont agencés pour déplacer le châssis supérieur par rapport au châssis inférieur selon un mouvement de translation perpendiculaire auxdits châssis, et comportent les organes de guidage en translation verticale desdits moyens de réglage.

Grâce à cette construction, on optimise les moyens mécaniques mis en oeuvre pour ajouter la fonction de pinçage-dépinçage à un dispositif de redressage en utilisant la fonction de guidage en translation verticale déjà présente dans les moyens de réglage de la position des rouleaux redresseurs.

Dans une forme de réalisation préférée de l'invention, les moyens d'ouverture et de fermeture des châssis comportent un module de levage disposé entre le châssis supérieur et les rouleaux redresseurs supérieurs, et couplé à au moins un mécanisme de levage agencé pour déplacer le module de levage, et simultanément le châssis supérieur et les rouleaux redresseurs supérieurs, en translation verticale entre lesdites positions de fermeture et d'ouverture et inversement.

Le mécanisme de levage comporte avantageusement au moins une came entraînée en rotation autour d'un axe de rotation fixe par au moins un actionneur, cette came coopérant avec au moins un organe de roulement solidaire dudit module de levage et comportant un profil de came agencé pour que la position de fermeture corresponde à un état stable du dispositif et que la position d'ouverture corresponde à un état temporaire instable de ce dispositif.

Dans la forme de réalisation préférée de l'invention, la came comporte deux premiers méplats séparés d'un angle d'environ 90° et reliés par un premier secteur sensiblement circulaire, cette came coopérant avec un premier organe de roulement supérieur et solidaire du module de levage, de sorte que le premier secteur sensiblement circulaire définit la position d'ouverture instable du dispositif et que les premiers méplats forment des rampes de roulement sur lesquelles circule l'organe de roulement supérieur entre les positions de fermeture et d'ouverture.

Cette came comporte avantageusement un second méplat diamétralement opposé au premier secteur sensiblement circulaire et relié aux premiers méplats par des seconds secteurs sensiblement circulaires, cette came coopérant avec un second organe de roulement inférieur, solidaire du module de levage et diamétralement opposé à l'organe de roulement supérieur, de sorte que les seconds secteurs sensiblement circulaires définissent la position de fermeture stable du dispositif.

L'intervalle séparant les deux organes de roulement supérieur et inférieur solidaires dudit module de levage est avantageusement supérieur à la plus grande dimension transversale de la came et ménage un jeu définissant la course d'ouverture dudit dispositif.

Le mécanisme de levage peut comporter au moins un levier de commande articulé d'une part à l'actionneur et d'autre part à l'axe de rotation fixe de la came. Dans ce cas et de manière avantageuse, le mécanisme de levage comporte deux actionneurs montés en opposition sur un châssis fixe, chaque actionneur étant couplé à l'axe de rotation fixe d'une came par un levier de commande, les actionneurs étant reliés mécaniquement pour fonctionner en opposition et additionner leurs efforts. Ces actionneurs peuvent être choisis dans le groupe comprenant un vérin pneumatique bistable, un servomoteur, cette liste n'étant pas exhaustive.

Dans le dispositif de l'invention, les moyens de traction de la bande de matière comportent de préférence des moyens d'ouverture et de fermeture propres et une unité centrale de commande est agencée pour commander simultanément les moyens d'ouverture et de fermeture des châssis et les moyens d'ouverture et de fermeture de ces moyens de traction.

### Description sommaire des dessins :

La présente invention et ses avantages apparaîtront mieux dans la description suivante d'un mode de réalisation donné à titre d'exemple non limitatif, en référence aux dessins annexés, dans lesquels:
- les figures 1 à 3 représentent schématiquement le principe de fonctionnement du dispositif selon l'invention, respectivement en positions pincée, dépincée et pincée,
- la figure 4 est une vue en perspective d'un dispositif selon l'invention,
- la figure 5 est une vue similaire à la figure 4 du dispositif sans le châssis,
- la figure 6 est une vue de face du dispositif de la figure 4,
- la figure 7 est une vue en coupe longitudinale de la figure 6 prise au niveau des actionneurs, et
- la figure 8 est une vue de dessus du dispositif de la figure 4.

### Illustrations de l'invention et meilleure manière de la réaliser :

Le dispositif 1 de redressage et d'amenée d'une bande de matière 2 semi-rigide dans une machine selon l'invention, notamment d'une tôle métallique dans une presse ou similaire, comporte de manière connue et en référence aux figures, un châssis inférieur 3 portant un jeu de rouleaux redresseurs inférieurs 30, un châssis supérieur 4 portant un jeu de rouleaux redresseurs supérieurs 40 disposés en quinconce par rapport aux rouleaux redresseurs inférieurs 30, des moyens de traction 5 de la bande de matière 2 disposés en amont et en aval desdits jeux de rouleaux redresseurs 30, 40 et des moyens de réglage 6 de la position verticale des rouleaux redresseurs supérieurs 40 par rapport aux rouleaux redresseurs inférieurs 30 comportant des organes de guidage 60 en translation verticale de chaque rouleau redresseur supérieur 40.

Dans l'exemple illustré, le châssis inférieur 3 est fixe et constitue la structure portante de l'ensemble du dispositif 1. Il porte un jeu de quatre rouleaux redresseurs inférieurs 30 parallèles, alignés dans un même plan horizontal, séparés d'un entraxe régulier et entraînés en rotation par un ensemble de pignons moteurs 31 engrenant des pignons récepteurs 32 prévus à l'une des extrémités de chaque rouleau redresseur inférieur 30 (cf. fig. 5 et 7).

Dans l'exemple illustré, le châssis supérieur 4 est mobile et porte un jeu de trois rouleaux redresseurs supérieurs 40, parallèles, séparés d'un entraxe régulier égal à celui des rouleaux redresseurs inférieurs 30 mais intercalés entre eux. La profondeur de la pénétration de chaque rouleau redresseur supérieur 40 entre deux rouleaux. redresseurs inférieurs adjacents 30 est réglable afin d'ajuster le degré de redressage à une bande matière donnée. Pour ce faire, chaque rouleau redresseur supérieur 40 est porté à ses deux extrémités par deux organes de guidage 60 comportant des paliers et coulissant dans deux logements 61 prévus dans le châssis inférieur 3. Les moyens de réglage en position 6 comportent pour chaque rouleau redresseur supérieur 40 deux tiges filetées 62 s'étendant verticalement au travers dudit châssis supérieur 4 et pourvues d'une extrémité inférieure 63 en prise avec chaque organe de guidage 60 et d'une extrémité supérieure 64 à empreinte pour être manoeuvrée par un outil 65 adapté qui peut être manuel ou automatique. Le vissage et le dévissage des tiges filetées 62 génère la descente et la montée du rouleau redresseur supérieur correspondant 40. Pour synchroniser le déplacement des deux extrémités d'un même rouleau redresseur supérieur 40, les tiges filetées 62 sont couplés mécaniquement par une transmission à pignon 66 et chaîne 67.

Les moyens de traction 5 de la bande de matière 2 disposés en amont et en aval des jeux de rouleaux redresseurs 30, 40 comportent de manière connue chacun un rouleau tracteur inférieur 50 fixe porté par le châssis inférieur 3, un rouleau tracteur supérieur 51 mobile porté par un palier 52 coulissant dans un logement 53 du châssis inférieur 3. Un actionneur 54 tel qu'un moteur est couplé à au moins un des rouleaux tracteurs inférieurs 50, engrenant avec les pignons moteurs 32 pour entraîner en rotation les rouleaux redresseurs inférieurs 30. Ils comportent également des moyens d'ouverture et de fermeture 55 du rouleau tracteur supérieur 51 par rapport au rouleau tracteur 50 agencés pour en position de fermeture pincer la bande de matière pour la faire avancer et en position d'ouverture libérer la bande de matière. Ces moyens d'ouverture et de fermeture 55 comportent des actionneurs disposés au droit de chaque extrémité des rouleaux tracteurs supérieurs 51 et commandés par une unité centrale de commande (non représentée). Ces actionneurs sont, dans l'exemple représenté, constitués par des vérins 55 de préférence pneumatiques dont la tige 56 est en prise avec le palier 52 coulissant, mais peuvent être remplacés par des servomoteurs ou tout autre actionneur connu pneumatique, hydraulique ou électrique.

Le dispositif 1 de redressage et d'amenée d'une bande de matière 2 dans une machine selon l'invention comporte des moyens d'ouverture et de fermeture 7 des châssis supérieur 4 et inférieur 3 agencés pour, en position de fermeture, pincer la bande de matière 2 entre les rouleaux redresseurs inférieurs 30 et supérieurs 40, et en position d'ouverture, libérer la bande matière 2 des contraintes des rouleaux redresseurs 30, 40. Ces moyens d'ouverture et de fermeture 7 des châssis 3, 4 sont commandés par l'unité centrale de commande (non représentée) simultanément aux moyens de traction 5 pour pouvoir libérer la bande de matière 2 de toute contrainte.

Les moyens d'ouverture et de fermeture 7 se différencient de l'art antérieur en ce qu'ils sont intégrés aux moyens de réglage 6 de la position des rouleaux redresseurs supérieurs 40 et sont agencés pour déplacer le châssis supérieur 4 mobile et les rouleaux redresseurs supérieurs 40 par rapport au châssis inférieur 3 fixe et aux rouleaux redresseurs inférieurs 30 selon un mouvement de translation perpendiculaire auxdits châssis 3 et 4. Ils utilisent pour ce faire les organes de guidage 60 en translation verticale des moyens de réglage 6. Dans ce but, ils comportent un module de levage 70 disposé entre le châssis supérieur 4 et les rouleaux redresseurs supérieurs 40, et couplé à un mécanisme de levage 71, 72 agencé pour déplacer le module de levage 70, entraînant simultanément le châssis supérieur 4 et le jeu des rouleaux redresseurs supérieurs 40, en translation verticale entre la position de fermeture correspondant à la fonction pinçage de la bande de matière 2 et la position d'ouverture correspondant à la fonction dépinçage de la bande de matière 2.

En référence également aux figures 1 à 3 qui illustrent schématiquement le principe de fonctionnement de ces moyens d'ouverture et de fermeture 7, le mécanisme de levage comporte au moins une came 71 et de préférence deux cames 71 parallèles, distantes l'une de l'autre et disposées dans les zones d'extrémité du module de levage 70 pour répartir les efforts. Chaque came 71 est entraînée en rotation autour d'un axe de rotation fixe A par au moins un actionneur 72, l'axe de rotation fixe A et l'actionneur 72 étant portés par un châssis fixe 73 prolongeant le châssis inférieur 3. L'actionneur 72 est dans l'exemple représenté constitué par un vérin pneumatique bistable. Tout autre actionneur 72 peut convenir comme par exemple un servomoteur. Dans l'exemple représenté, le mécanisme de levage comporte deux vérins 72 montés en opposition sur le châssis fixe 73 et reliés mécaniquement pour fonctionner en opposition et additionner leurs efforts. Plus particulièrement, chaque vérin 72 est monté sur le châssis fixe 73 par un axe d'articulation F et les tiges 76 des deux vérins 72 sont reliées entre elles par un assemblage d'étriers 77 articulés. Chaque came 71 est entraînée en rotation par un levier de commande 78 couplé d'une part à l'actionneur 72 correspondant par une articulation G prévue sur un des étriers 77 et d'autre part à l'axe de rotation fixe A de la came 71.

Chaque came 71 est disposée entre un organe de roulement supérieur 74 et un organe de roulement inférieur 75, constitué respectivement d'un galet supérieur et d'un galet inférieur, diamétralement opposés et mobiles en rotation autour d'axes de rotation solidaires du module de levage 70 et parallèles à l'axe de rotation fixe A de la came 71. L'intervalle E séparant les organes de roulement 74, 75 est supérieur à la plus grande dimension transversale D de la came 71 et ménage un jeu qui est par exemple de quelques millimètres et qui définit à la course d'ouverture C du dispositif 1 (cf. fig. 2).

Chaque came 71 comporte un profil de came agencé pour que la position de fermeture corresponde à un état stable du dispositif 1 et que la position d'ouverture corresponde à un état temporaire instable dudit dispositif. Plus particulièrement, chaque came 71 comporte deux premiers méplats 711 séparés d'un angle d'environ 90° et reliés par un premier secteur 712 sensiblement circulaire, qui coopèrent avec l'organe de roulement supérieur 74 solidaire du module de levage 70, de sorte que le premier secteur sensiblement circulaire 712 définit la position d'ouverture du dispositif 1 (cf. fig. 2) et que les premiers méplats 711 forment des rampes de roulement sur lesquelles circule cet organe de roulement supérieur 74 entre les positions de fermeture et d'ouverture. En position de fermeture (cf. fig. 1 et 3), les premiers méplats 711 délimitent avec l'organe de roulement supérieur 74 un jeu correspondant à la course d'ouverture C du dispositif 1.

Chaque came 71 comporte également un second méplat 713 diamétralement opposé au premier secteur sensiblement circulaire 712 et relié aux premiers méplats 711 par des seconds secteurs sensiblement circulaires 714 qui coopèrent avec l'organe de roulement inférieur 75 solidaire du module de levage 70 pour définir la position de fermeture stable du dispositif 1. En position d'ouverture (cf. fig. 2), le second méplat 713 délimite avec l'organe de roulement inférieur 75 un jeu correspondant à la course d'ouverture C du dispositif 1. Le module de levage 70 est guidé en translation verticale à la fois par les organes de guidage 60 des rouleaux redresseurs supérieurs 40 et par les parties latérales du châssis fixe 73 qui ne sont pas représentées sur les figures.

Le fonctionnement des moyens d'ouverture et de fermeture 7 du dispositif 1 est à présent décrit en référence aux figures 1 à 3, qui représentent un dispositif de redressage et d'amenée 1 d'une bande de matière 2 épuré et sans les moyens de traction 5.

Dans la figure 1, le dispositif 1 est en position de fermeture stable, la bande de matière 2 est pincée entre les rouleaux redresseurs inférieurs 30 et les rouleaux redresseurs supérieurs 40 et subit une étape de redressage pendant son avancée. Le vérin 72 de droite est en position rentrée stable et le vérin 72 de gauche en position sortie stable, les leviers de commande 78 sont orientés vers la droite et les cames 71 sont en appui tangent par leur second secteur 714 sur les organes de roulement inférieurs 75 maintenant le module de levage 70 en position basse et simultanément le châssis supérieur 4 et les rouleaux redresseurs supérieurs 40 en position de fermeture stable et sans énergie. Dans cette position, le jeu correspondant à la course d'ouverture C est situé entre le premier méplat 711 correspondant des cames 71 et les organes de roulement supérieurs 74.

La figure 2 représente le dispositif 1 en position d'ouverture instable et temporaire, dans laquelle la bande de matière 2 n'avance plus et est libérée des contraintes des rouleaux redresseurs 30 et 40 et peut s'auto-centrer par rapport aux outils de presse. Les vérins 72 sont en travail et sous pression, le vérin de droite est en position partiellement sortie et le vérin de gauche en position partiellement rentrée, les leviers de commande 78 ont tourné d'environ ¼ de tour dans le sens de la flèche R1 entraînant avec elles les cames 71. Au cours de cette rotation, le second secteur 714 des cames 71 quitte les organes de roulement inférieurs 75, et le premier méplat 711 des cames 71 rencontre les organes de roulement supérieurs 74 provoquant le soulèvement vertical du module de levage 70 en position haute et simultanément du châssis supérieur 4 et des rouleaux redresseurs supérieurs 40, jusqu'à atteindre le premier secteur 712 des cames 71 correspondant à la course d'ouverture C maximale et définissant la position d'ouverture instable, temporaire et sous énergie. Dans cette position, le jeu correspondant à la course d'ouverture C est reporté entre le second méplat 713 correspondant des cames 71 et les organes de roulement inférieurs 75.

La figure 3 illustre le dispositif 1 revenu en position de fermeture stable, la bande de matière 2 est à nouveau pincée entre les rouleaux redresseurs inférieurs 30 et les rouleaux redresseurs supérieurs 40 pour continuer l'étape de redressage pendant son avancée. Les vérins 72 ont continué leur travail dans le même sens, le vérin de droite étant en position sortie stable et le vérin de gauche en position rentrée stable, les leviers de commande 78 ont continué leur rotation d'environ ¼ de tour dans le sens de la flèche R2 entraînant avec elles les cames 71. Au cours de cette rotation, le premier secteur 712 des cames 71 quitte les organes de roulement supérieurs 74 qui roulent sur l'autre premier méplat 711 des cames 71 provoquant l'abaissement vertical du module de levage 70 en position basse et simultanément du châssis supérieur 4 et des rouleaux redresseurs supérieurs 40 jusqu'à ce que le second secteur 714 des cames 71 rencontre à nouveau les organes de roulement inférieurs 75 correspondant à la position de fermeture stable et sans énergie.

Pour effectuer un nouveau cycle de pinçage/dépinçage/pinçage, les vérins 72 sont alimentés en sens inverse. Le déplacement angulaire des cames 71 est limité à un angle d'environ 90° qui est suffisant pour générer ces cycles. De fait, on comprend aisément que ce mécanisme a un temps de réponse très rapide lui permettant d'atteindre des cadences de cycles élevées.

### Possibilités d'application industrielle :

Les pièces, sous-ensembles et ensembles composant le dispositif 1 selon l'invention sont réalisées par des processus industriels reproductibles. Ce dispositif 1 n'est pas limité au redressage d'une tôle et à l'amenée de cette tôle redressée dans une presse, mais s'étend à toute autre application nécessitant ces fonctions de redressage et d'amenée dans tout type de machine.

Il ressort clairement de cette description que l'invention permet d'atteindre les buts fixés. Elle permet notamment de réaliser la fonction de « pinçage/dépinçage » greffée sur une machine de redressage à l'aide d'un mécanisme optimisé grâce auquel la fonction pinçage est stable et sans apport d'énergie.

La présente invention n'est pas limitée à l'exemple de réalisation décrit mais s'étend à toute modification et variante évidentes pour un homme du métier tout en restant dans l'étendue de la protection définie dans les revendications annexées.

## Revendications

1. Dispositif de redressage et d'amenée (1) d'une bande de matière (2) semi-rigide dans une machine, notamment d'une tôle dans une presse ou similaire, le dispositif comportant au moins un châssis inférieur (3) portant un jeu de rouleaux redresseurs inférieurs (30), un châssis supérieur (4) portant un jeu de rouleaux redresseurs supérieurs (40) disposés en quinconce par rapport aux rouleaux redresseurs inférieurs (30), des moyens de traction (5) de la bande de matière disposés en amont et en aval desdits jeux de rouleaux redresseurs (30, 40), des moyens de réglage (6) de la position verticale des rouleaux redresseurs supérieurs (40) par rapport aux rouleaux redresseurs inférieurs (30) comportant des organes de guidage (60) en translation verticale de chaque rouleau redresseur supérieur (40), et des moyens d'ouverture et de fermeture (7) desdits châssis supérieur (4) et inférieur (3) agencés pour, en position de fermeture, pincer la bande de matière (2) entre les rouleaux redresseurs inférieurs (30) et supérieurs (40), et en position d'ouverture, libérer la bande matière (2) des contraintes desdits rouleaux redresseurs (30, 40), **caractérisé en ce que** lesdits moyens d'ouverture et de fermeture (7) desdits châssis (3, 4) sont intégrés auxdits moyens de réglage (6) de la position des rouleaux redresseurs supérieurs (40), sont agencés pour déplacer le châssis supérieur (4) par rapport au châssis inférieur (3) selon un mouvement de translation perpendiculaire auxdits châssis (3, 4), et comportent les organes de guidage (60) en translation verticale desdits moyens de réglage (6).

2. Dispositif selon la revendication 1, **caractérisé en ce que** lesdits moyens d'ouverture et de fermeture (7) desdits châssis comportent un module de levage (70) disposé entre le châssis supérieur (4) et les rouleaux redresseurs supérieurs (40), et couplé à au moins un mécanisme de levage (71, 72) agencé pour déplacer ledit module de levage (70) et simultanément ledit châssis supérieur (4) et lesdits rouleaux redresseurs supérieurs (40) en translation verticale entre lesdites positions de fermeture et d'ouverture et inversement.

3. Dispositif selon la revendication 2, **caractérisé en ce que** ledit mécanisme de levage comporte au moins une came (71) entraînée en rotation autour d'un axe de rotation fixe (A) par au moins un actionneur (72), cette came (71) coopérant avec au moins un organe de roulement (74, 75) solidaire dudit module de levage (70) et comportant un profil de came agencé pour que la position de fermeture correspond à un état stable dudit dispositif (1) et que la position d'ouverture correspond à un état temporaire instable dudit dispositif (1).

4. Dispositif selon la revendication 3, **caractérisé en ce que** ladite came (71) comporte deux premiers méplats (711) séparés d'un angle d'environ 90° et reliés par un premier secteur (712) sensiblement circulaire, cette came (71) coopérant avec un premier organe de roulement supérieur (74) et solidaire dudit module de levage (70), de sorte que ledit premier secteur (712) sensiblement circulaire définit ladite position d'ouverture instable du dispositif (1) et que lesdits premiers méplats (711) forment des rampes de roulement sur lesquelles circule ledit organe de roulement supérieur (74) entre les positions de fermeture et d'ouverture.

5. Dispositif selon la revendication 4, **caractérisé en ce que** ladite came (71) comporte un second méplat (713) diamétralement opposé audit premier secteur (712) sensiblement circulaire et relié auxdits premiers méplats (711) par des seconds secteurs (714) sensiblement circulaires, cette came (71) coopérant avec un second organe de roulement inférieur (75), solidaire dudit module de levage (70) et diamétralement opposé audit organe de roulement supérieur (74), de sorte que lesdits seconds secteurs (714) sensiblement circulaires définissent ladite position de fermeture stable du dispositif (1) et que ledit second méplat (713) forme une zone de dégagement définissant la course d'ouverture (C) dudit dispositif (1).

6. Dispositif selon la revendication 5, **caractérisé en ce que** l'intervalle (E) séparant les deux organes de roulement supérieur (74) et inférieur (75) solidaires dudit module de levage (70) est supérieur à la plus grande dimension transversale (D) de ladite came (71) et ménage un jeu définissant la course d'ouverture (C) dudit dispositif (1).

7. Dispositif selon la revendication 3, **caractérisé en ce que** ledit mécanisme de levage comporte au moins un levier de commande (78) articulé d'une part audit actionneur (72) et d'autre part à l'axe de rotation fixe (A) de ladite came (71).

8. Dispositif selon la revendication 7, **caractérisé en ce que** ledit mécanisme de levage comporte deux actionneurs (72) montés en opposition sur un châssis fixe (73), chaque actionneur (72) étant couplé à l'axe de rotation fixe (A) d'une came (71) par un levier de commande (78), lesdits actionneurs (72) étant reliés mécaniquement pour fonctionner en opposition et additionner leurs efforts.

9. Dispositif selon l'une quelconque des revendications 3 à 8, **caractérisé en ce que** ledit actionneur (72) est choisi dans le groupe comprenant un vérin pneumatique bistable, un servomoteur.

10. Dispositif selon la revendication 1, **caractérisé en ce que** lesdits moyens de traction (5) de la bande de matière (2) comportent des moyens d'ouverture et de fermeture propres et **en ce que** ledit dispositif comporte une unité centrale de commande agencée pour commander simultanément les moyens d'ouverture et de fermeture (7) desdits châssis (3, 4) et les moyens d'ouverture et de fermeture desdits moyens de traction (5) de la bande de matière.

## Claims

1. Device (1) for straightening a strip (2) of semi-rigid material and feeding it into a machine, in particular a metallic sheet into a press or suchlike, the device comprising at least one lower frame (3) which carries a set of lower straightening rolls (30), an upper frame (4) which carries a set of upper straightening rolls (40) arranged staggered relative to the lower straightening rolls (30), traction means (5) of the strip of material arranged upstream and downstream from the said sets of straightening rolls (30, 40), means (6) for adjusting the vertical position of the upper straightening rolls (40) relative to the lower straightening rolls (30), the said means comprising guiding elements (60) for the vertical translation of each upper straightening rolls (40), and means (7) for opening and closing the said upper (4) and lower (3) frames, designed such that in the closed position the strip (2) of material is gripped between the lower straightening rolls (30) and the upper straightening rolls (40) and, in the open position, the strip (2) of material is released from the constraint of the said straightening rolls (30, 40), **characterized in that** the said means (7) for opening and closing the said frames (3, 4) are integrated with the said means (6) for adjusting the position of the upper straightening rolls (40), are designed to move the upper frame (4) relative to the lower frame (3) in a translation movement perpendicular to the said frames (3, 4), and comprise guiding elements (60) of the said adjustment means (6) in vertical translation.

2. Device according to Claim 1, **characterized in that** the said means (7) for opening and closing the said frames comprise a lifting module (70) arranged between the upper frame (4) and the upper straightening rolls (40), and coupled to at least one lifting mechanism (71, 72) designed to move the said lifting module (70) and at the same time the said upper frame (4) and the said upper straightening rolls (40) in vertical translation between the said closing and opening positions and vice-versa.

3. Device according to Claim 2, **characterized in that** the said lifting mechanism comprises at least one cam (71) driven in rotation about a fixed rotation axle (A) by at least one actuator (72), the said cam (71) co-operating with at least one roller element (74, 75) fixed on the said lifting module (70) and having a cam profile designed so that the closed position corresponds to a stable condition of the said device (1) and the open position corresponds to a temporary, unstable condition of the said device (1).

4. Device according to Claim 3, **characterized in that** the said cam (71) has two first flat sections (711) separated by an angle of about 90° and connected by a first essentially circular sector (712), the said cam (71) co-operating with a first, upper roller element (74) fixed on the said lifting module (70), in such manner that the said first essentially circular sector (712) defines the said unstable open position of the device (1) and the said first flat sections (711) form rolling ramps on which the said upper roller element (74) circulates between the closing and opening positions.

5. Device according to Claim 4, **characterized in that** the said cam (71) has a second flat section (712) diametrically opposite the said first essentially circular sector (712) and connected to the said first flat sections (711) by second essentially circular sectors (714), the said cam (71) co-operating with a second, lower roller element (75) which is fixed on the said lifting module (70) and diametrically opposite the upper roller element (74), in such manner that the said essentially circular second sectors (714) define the said stable, closed position of the device (1) and the second flat section (713) forms a clearance zone which defines the opening travel C of the device (1).

6. Device according to Claim 5, **characterized in that** the gap (E) separating the two, upper (74) and lower (75) roller elements fixed on the said lifting module (70) is wider than the largest transverse dimension (D) of the said cam (71), and allows a clearance which defines the opening travel (C) of the said device (1).

7. Device according to Claim 3, **characterized in that** the said lifting mechanism comprises at least one central control lever (78) articulated at one end to the said actuator (72) and at the other end to the fixed rotation axle (A) of the said cam (71).

8. Device according to Claim 7, **characterized in that** the said lifting mechanism has two actuators (72) mounted in opposition on a fixed frame (73), each actuator (72) being coupled to the fixed rotation axle (A) of one cam (71) by a control lever (78), the said actuators (72) being mechanically connected so as to operate in opposition and add their forces.

9. Device according to Claims 3 to 8, **characterized in that** the said actuator (72) is chosen from the group comprising a bistable pneumatic jack and a servomotor.

10. Device according to Claim 1, **characterized in that** the said traction means (5) of the strip (2) of material comprise opening and closing means of their own, and **in that** the said device comprises a central control unit designed to control simultaneously the opening and closing means (7) of the said frames (3, 4) and the opening and closing means of the said material strip traction means (5).

## Patentansprüche

1. Vorrichtung (1) zum Richten und Zuführen von einem halbstarren Materialstreifen (2) in eine Maschine, insbesondere von einem Blech in eine Presse oder in eine ähnliche Maschine, wobei die Vorrichtung mindestens ein mit einem Satz unterer Richtwalzen (30) ausgestattetes unteres Gestell (3) beträgt, ein mit einem Satz oberer, in Bezug auf die unteren Richtwalzen (30) versetzt angeordneter Richtwalzen (40) ausgestattetes oberes Gestell (4), den besagten Richtwalzen-Sätzen (30, 40) vor- und nachgeschaltete Zugmittel (5) für den Materialstreifen, Einstellmittel (6) für die vertikale Lage der oberen Richtwalzen (40) in Bezug auf die unteren Richtwalzen (30) bestehend aus Führungsbauteilen (60) für die vertikale Bewegung jeder oberen Richtwalze (40), und Mittel (7) zum Öffnen und Schließen des besagten oberen (4) und unteren (3) Gestells die ausgelegt sind, um in geschlossener Stellung den Materialstreifen (2) zwischen den unteren (30) und oberen (40) Richtwalzen einzuklemmen und, in offener Stellung, den Materialstreifen (2) von der Beanspruchung durch die besagten Richtwalzen (30, 40) zu befreien, **dadurch gekennzeichnet, dass** die besagten Mittel (7) zum Öffnen und Schließen der besagten Gestelle (3, 4) in den besagten Einstellmittel (6) für die vertikale Lage der oberen Richtwalzen (40) integriert sind, dass sie ausgelegt sind, um das obere Gestell (4) in Bezug auf das untere Gestell (3) in einer zu den besagten Gestellen (3, 4) senkrechten Bewegung zu verschieben, und die Führungsbauteile (60) für die vertikale Bewegung der besagten Einstellmittel (6) betragen.

2. Vorrichtung nach Anspruch 1, **dadurch gekennzeichnet, dass** die besagten Mittel (7) zum Öffnen und Schließen der besagten Gestelle ein zwischen dem oberen Gestell (4) und den oberen Richtwalzen (40) angeordnetes Hebemodul (70) betragen, das an mindestens ein Hebe-Mechanismus (71, 72) gekoppelt ist, welcher ausgelegt ist, um das besagte Hebemodul (70) und gleichzeitig das besagte obere Gestell (4) und die besagten oberen Richtwalzen (40) in einer vertikalen Bewegung zwischen der besagten offenen und geschlossenen Stellung und umgekehrt anzutreiben.

3. Vorrichtung nach Anspruch 2, **dadurch gekennzeichnet, dass** der besagte Hebe-Mechanismus mindestens eine Kurvenscheibe (71) beträgt, die durch mindestens einen Antrieb (72) um eine feste Drehachse (A) in Drehung angetrieben wird, wobei diese Kurvenscheibe (71) mit mindestens einem an dem besagten Hebemodul (70) befestigten Wälzorgan (74, 75) zusammenarbeitet und ein Kurvenprofil aufweist, das so ausgelegt ist, dass die geschlossene Stellung einem stabilen Zustand der besagten Vorrichtung (1) entspricht, und dass die offene Stellung einem vorübergehenden unstabilen Zustand der besagten Vorrichtung (1) entspricht.

4. Vorrichtung nach Anspruch 3, **dadurch gekennzeichnet, dass** die besagte Kurvenscheibe (71) zwei erste Abflachungen (711) beträgt, die durch einen Winkel von ca. 90° getrennt sind und durch einen ersten merklich kreisförmigen Sektor (712) verbunden sind, wobei diese Kurvenscheibe (71) mit einem ersten oberen, an dem besagten Hebemodul (70) befestigten Wälzorgan (74) zusammenarbeitet, so dass der besagte erste merklich kreisförmige Sektor (712) die besagte unstabile offene Stellung der Vorrichtung (1) bestimmt und dass die besagten ersten Abflachungen (711) Wälzrampen bilden, auf denen das besagte obere Wälzorgan (74) zwischen der geschlossenen und der offenen Stellung zirkuliert.

5. Vorrichtung nach Anspruch 4, **dadurch gekennzeichnet, dass** die besagte Kurvenscheibe (71) eine zweite Abflachung (713) beträgt, die dem besagten ersten merklich kreisförmigen Sektor (712) diametral entgegen gesetzt angeordnet ist und die über zweite merklich kreisförmige Sektoren (714) mit den ersten Abflachungen (711) verbunden ist, wobei diese Kurvenscheibe (71) mit einem zweiten an dem besagten Hebemodul (70) befestigten und diametral dem besagten oberen Wälzorgan (74) entgegen gesetzt angeordneten unteren Wälzorgan (75) zusammenarbeitet, so das die besagten zweiten merklich kreisförmigen Sektoren (714) die besagte stabile geschlossene Stellung der Vorrichtung (1) bestimmen und dass die besagte zweite Abflachung (713) einen Freifahr-Bereich bildet, der den Öffnungs-Hub (C) der besagten Vorrichtung bestimmt.

6. Vorrichtung nach Anspruch 5, **dadurch gekennzeichnet, dass** der Abstand (E), der die beiden an dem besagten Hebemodul (70) befestigten oberes (74) und unteres (75) Wälzorgan trennt größer ist, als die größte Quer-Abmessung (D) der besagten Kurvenscheibe (71) und ein Spiel festlegt, dass den Öffnungs-Hub (C) der besagten Vorrichtung (1) bestimmt.

7. Vorrichtung nach Anspruch 3, **dadurch gekennzeichnet, dass** der besagte HubMechanismus mindestens einen Steuerhebel (78) beträgt, der einerseits an dem besagten Antrieb (72) und andererseits an der besagten festen Drehachse (A) der besagten Kurvenscheibe (71) angelenkt ist.

8. Vorrichtung nach Anspruch 7, **dadurch gekennzeichnet, dass** der besagte HubMechanismus zwei auf einem festen Gestell (73) gegenüberstehend montierte Antriebe (72) beträgt, wobei jeder Antrieb (72) über einen Steuerhebel (78) an die feste Drehachse (A) einer Kurvenscheibe (71) gekoppelt ist, wobei die besagten Antriebe (72) mechanisch verbunden sind um gegenläufig zu funktionieren und ihre Kräfte zu addieren.

9. Vorrichtung nach irgendwelchem der Ansprüche 3 bis 8, **dadurch gekennzeichnet, dass** der besagte Antrieb (72) in der Gruppe bestehend aus einem bistabilen Pneumatikzylinder, einem Servomotor, gewählt wird

10. Vorrichtung nach Anspruch 1, **dadurch gekennzeichnet, dass** die besagten Zugmittel (5) für den Materialstreifen (2) eigene Mittel zum Öffnen und Schließen betragen und **dadurch**, dass die besagte Vorrichtung eine zentrale Steuereinheit beträgt, die ausgelegt ist, um gleichzeitig die Mittel (7) zum Öffnen und Schließen der besagten Gestelle (3, 4) und die Mittel zum Öffnen und Schließen der besagten Zugmittel (5) für den Materialstreifen anzusteuern.
